# EUROPÄISCHE PATENTSCHRIFT

(11) **EP 4 132 321 B1**
(45) Veröffentlichungstag und Bekanntmachung des Hinweises auf die Patenterteilung: **14.02.2024**
(21) Anmeldenummer: 20720331.6
(22) Anmeldetag: 07.04.2020
(51) Int. Cl.: A45F 3/04, A45F 3/08

(54) **VORRICHTUNG ZUM VERSTELLBAREN ANORDNEN EINER ANLENKPOSITION EINES TRAGEGURTES AN EINEM BEHÄLTER**
DEVICE FOR ADJUSTABLY ARRANGING THE HINGE POSITION OF A SUPPORT STRAP ON A CONTAINER
DISPOSITIF D'AGENCEMENT RÉGLABLE DE LA POSITION DE CHARNIÈRE D'UNE SANGLE DE SUPPORT SUR UN RÉCIPIENT

(43) Veröffentlichungstag der Anmeldung: 15.02.2023
(73) Patentinhaber: Salletmeier, Gerald, 4910 Ried im Innkreis (AT)
(72) Erfinder: Salletmeier, Gerald, 4910 Ried im Innkreis (AT)
(74) Vertreter: Burgstaller, Peter
(86) Internationale Anmeldenummer: PCT/AT2020/060139
(87) Internationale Veröffentlichungsnummer: WO 2021/203148

(56) Entgegenhaltungen:
- EP-A1- 2 886 005
- DE-U1- 9 302 683
- US-A- 4 676 418

## Beschreibung

Die hier offenbarte Erfindung betrifft eine Vorrichtung zum verstellbaren Anordnen einer Anlenkposition eines Tragegurtes an einem Behältnis nach dem Oberbegriff des Anspruches 1. Das Behältnis kann auch ein Tragegestell oder dergleichen sein.

Es sind nach dem Stand der Technik Vorrichtungen zum Verstellen einer Anlenkposition eines Tragegurtes bekannt, welche Vorrichtungen auf der Verwendung von Rastverbindungen oder wählbaren und somit fest vorgegebenen Formschlüssen basieren. Derartige Vorrichtungen sind beispielsweise in den Dokumenten DE9302683, EP1808092, GB2223930 beschrieben.

DE9302683 offenbart eine positionierbare Anlenkung eines Tragegurtes unter Herstellung eines Formschlusses zwischen anzupressenden Teilen und einer Führungsschiene. DE9302683 offenbart nicht, dass sich der Hebel von einer Seite der Führungsschiene auf eine andere Seite der Führungsschiene erstreckt. Die in DE9302683 aufgezeigte Lösung zeichnet sich im Vergleich zu der hier diskutierten Erfindung durch eine große Bauteilhöhe auf, was allgemein als nachteilig anzusehen ist.

Die Verwendung von Rastverbindungen oder die Verwendung von fest vorgegebenen und auswählbaren Formschlüssen zum Anordnen einer Anlenkposition eines Tragegurtes hat den Nachteil, dass der Benutzer eine Anlenkposition aus einer Vielzahl von Anlenkpositionen auswählen muss. Es muss eine Vielzahl an Anlenkpositionen vorgesehen sein, um einen hohen Grad einer Anpassbarkeit an die Bedürfnisse des Benutzers zu gewährleisten.

EP0122764 offenbart eine Vorrichtung mit verstellbaren Gurten, bei welcher Vorrichtung keine Elemente mittels einer Spannvorrichtung aneinandergepresst werden.

Die in EP0173024 offenbarte Vorrichtung umfasst keinen Hebel, sondern eine Schraube als Vorspannungsmittel. Ein Betätigen einer Schraube erfordert einen Schraubenzieher als Werkzeug.

US4676418 offenbart eine Vorrichtung zum verstellbaren Anordnen einer Anlenkposition eines Tragegurtes an einem Behältnis gemäß dem Obergriff der Ansprüche 1 und 2.

Der Gegenstand des Anspruches 1 und des Anspruches 2 unterscheidet sich somit von US4676418, dass der Hebel sich durch die Führungsschiene hindurch erstreckt und ein Hebelgriff des Hebels benachbart zu der ersten Seitenfläche angeordnet ist.

Die hier offenbarte Erfindung stellt sich die Aufgabe, eine einfach zu bedienende Vorrichtung umfassend eine stufenlose Anordnung der Anlenkposition der Tragegurte bereitzustellen.

Die hier offenbarte Erfindung stellt sich die weitere Aufgabe, das Anlenkungselement mit einer möglichst geringen Bauteilhöhe auszubilden. Die weitere Aufgabe ist als eine zu der oben angeführten Aufgabe unabhängige Aufgabe anzusehen.

Erfindungsgemäß werden die oben angeführten Aufgabenstellungen durch die in den unabhängigen Ansprüchen 1 bis 2 aufgezeigten Vorrichtungen erreicht.

Die erfindungsgemäße Lösung sieht vor, dass ein Anlenkungselement oder mehrere Anlenkungselemente an einer Führungsschiene positioniert wird beziehungsweise werden. Der Tragegurt ist an dem zumindest einen Anlenkungselement angelenkt, sodass über eine Positionierung des Anlenkungselementes die Position der Anlenkungsposition des Tragegurtes wählbar ist.

Das Anlenkungselement ist wie im Folgenden vorteilhaft ausgeführt:
Die erfindungsgemäße Vorrichtung zeichnet sich dadurch aus, dass der Hebel sich durch die Führungsschiene hindurch erstreckt und ein Hebelgriff des Hebels benachbart zu der ersten Seitenfläche angeordnet ist.

Diese Ausführungsform zeichnet sich vor allem durch eine geringe Bauteilhöhe aus. Die geringe Bauteilhöhe liegt insbesondere bei jener Stellung des Hebels vor, bei welcher Stellung ein Vorsprung in eine Ausnehmung eingebracht ist.

Die geringe Bauteilhöhe wird dadurch erreicht, dass der Hebel sich in einer durch die Führungsschiene erstreckenden Position in der Verwahrposition befindet. Es kann sohin die ohnehin notwendige Höhe der Führungsschiene auch als ein Raum für den zu verwahrenden Hebel genutzt werden.

Der Fachmann kann allenfalls den oben erwähnten Hebel durch ein Bedienelement ersetzen, über welches Bedienelement ein Drehmoment aufbringbar ist. Der Fachmann kann beispielsweise anstelle des Hebels ein Stellrad vorsehen.

Die Ausführung des Hebels, welcher Hebel sich durch die Führungsschiene hindurch erstreckt und welcher Hebel einen benachbart zu der ersten Seitenfläche angeordneten Hebelgriff umfasst, ist grundsätzlich bei allen beschriebenen Ausführungsformen möglich.

Die Führungsschiene kann zur Erstreckung des Hebels durch die Führungsschiene eine zweiteilige Form mit einem dazwischen liegenden Freiraum oder eine einteilige Form mit einer Ausnehmung umfassen, wobei sich der Hebel in der Verwahrungsposition durch den Freiraum beziehungsweise durch die Ausnehmung erstreckt.

Der Hebel kann seitlich zu der Führungsschiene angeordnet sein, sodass der Hebel durch Führungskontaktflächen zwischen einer Hebeloberfläche des Hebels und einer Führungsschienenoberfläche der Führungsschiene geführt ist.

Diese gleitende Führung des Hebels hat den vorteilhaften Effekt, dass der Hebel zumindest in einer ein Aneinanderpressen der Führungskontaktflächen erzeugenden Torsionsrichtung gegen Torsion gesichert ist. Der Fachmann kann mehrere Führungskontaktflächen zur Sicherung des Hebels in mehrere Torsionsrichtungen vorsehen.

Der Fachmann kann die zwischen der Hebeloberfläche und der Führungsschiene wirkende Haftreibung und/oder Gleitreibung durch eine Gestaltung eben dieser Oberflächen beeinflussen. Der Fachmann kann in Abhängigkeit der Stellung des Hebels besondere Reibungsverhältnisse zwischen der Hebeloberfläche und der Führungsschiene vorsehen, sodass ein Betätigen des Hebels bei dieser Stellung durch die wirkende Reibung unterbunden wird. Der Fachmann kann insbesondere ein Unterbinden einer Betätigung des Hebels in jener Stellung, in welcher Stellung die Haftreibung und/oder der Formschluss zwischen den Elementen gewährleistet ist, unterbinden. Hierdurch kann ein unbeabsichtigtes Betätigen des Hebels und somit unbeabsichtigtes Verstellen des Auflagers unterbunden werden.

Es können die erste Seitenfläche und die zweite Seitenfläche ident sein. Die Auflagerfläche und die Krafteinleitungsfläche kontaktieren die gleiche Seitenfläche der Führungsschiene.

Es können die erste Seitenfläche und die zweite Seitenfläche unterschiedlich sein.

Die Auflagerfläche und die Krafteinleitungsfläche kontaktieren in einem Winkel zueinanderstehende Seitenflächen der Führungsschiene. Die Auflagerfläche und die Krafteinleitungsfläche können gegenüberliegende Seitenflächen der Führungsschiene kontaktieren.

Die Krafteinleitungsfläche ist vorzugsweise so ausgebildet, dass eine Vorspannkraft in einer konzentrierten Form in die zweite Seitenfläche eingebracht wird. Die Vorspannkraft kann einen Flächendruck ergeben, welcher Flächendruck die Belastungsgrenze der Elemente der erfindungsgemäßen Vorrichtung oder nahezu die Belastungsgrenze der Elemente erreicht. Es ist hierbei zu bedenken, dass die Elemente der erfindungsgemäßen Vorrichtung unterschiedlichen Belastungen wie Witterung, mehrfaches Bewegen und mehrfache Belastungszyklen über eine Gebrauchsdauer ausgesetzt sind.

Die Krafteinleitungsfläche kann durch eine Exzenterfläche gebildet werden, sodass bei einer fortschreitenden Bewegung des Hebels die über die Krafteinleitungsfläche eingebrachte Vorspannkraft erhöht wird.

Die Führungsschiene kann Teil einer Rahmenkonstruktion zum Stützen des Behältnisses sein.

Die Rahmenkonstruktion kann sich zwischen den Anlenkungspunkten der Schultergurte und/oder zwischen zumindest einem Auflagerpunkt eines Schultergurtes und eines Beckengurtes erstrecken. Derartige Rahmenkonstruktionen sind bei Rucksäcken nach dem Stand der Technik oder Tragegestellen nach dem Stand der Technik bekannt.

Die Rahmenkonstruktion kann stabförmige Elemente und/oder plattenförmige Elemente und/oder scheibenförmige Elemente umfassen. Die Rahmenkonstruktion ist jedenfalls so ausgebildet, dass zumindest Teilbereiche der Rahmenkonstruktion eine Biegemomentenkraft aufnehmen und diese Biegemomentenkraft und/oder Kräfte an weitere Elemente weiterleiten kann.

Die Rahmenkonstruktion kann beispielsweise und somit keinesfalls einschränkend aus zumindest einem der folgenden Werkstoffe hergestellt sein: Kunststoffe wie Polyethylen, Carbonverbundwerkstoff, Aluminium, Holz.

Es kann an dem Auflager zumindest ein Schultergurt angelenkt sein.

Es kann weiters an dem Auflager zumindest ein Beckengurt angelenkt sein.

Die erfindungsgemäße Vorrichtung kann sohin zum Anlenken der Gurte eines Rucksackes verwendet werden.

Die Erfindung wird anhand der folgenden, in den Figuren dargestellten Ausführungsformen ergänzend erläutert:
Figur 1 zeigt eine mögliche Anwendung einer Ausführungsform der erfindungsgemäßen Vorrichtung.
Figur 2 und Figur 3 zeigen eine mögliche Ausführungsform der erfindungsgemäßen Vorrichtung.
Figur 4 und Figur 5 sowie Figur 6 und Figur 7 zeigen eine weitere Ausführungsform der erfindungsgemäßen Vorrichtung.
Figur 8 zeigt eine Explosionszeichnung einer weiteren Ausführungsform des Anlenkungselementes.
Figur 9 zeigt eine weitere mögliche Anwendung einer Ausführungsform der erfindungsgemäßen Vorrichtung.

Die in den Figuren gezeigten Ausführungsformen zeigen lediglich mögliche Ausführungsformen, wobei an dieser Stelle bemerkt sei, dass die Erfindung nicht auf diese speziell dargestellten Ausführungsvarianten derselben eingeschränkt ist, sondern auch Kombinationen der einzelnen Ausführungsvarianten untereinander und eine Kombination einer Ausführungsform mit der oben angeführten allgemeinen Beschreibung möglich sind. Diese weiteren möglichen Kombinationen müssen nicht explizit erwähnt sein, da diese weiteren möglichen Kombinationen aufgrund der Lehre zum technischen Handeln durch gegenständliche Erfindung im Können des auf diesem technischen Gebiet tätigen Fachmannes liegen.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsformen können für sich eigenständige erfinderische Lösungen darstellen. Die den eigenständigen erfinderischen Lösungen zugrundeliegende Aufgabe kann der Beschreibung entnommen werden.

In den Figuren sind die folgenden Elemente durch die vorangestellten Bezugszeichen gekennzeichnet:
- 1,2: Anlenkungselement
- 3: Tragegestell
- 4: Führungsschiene
- 5: Positionierungsrichtung
- 6: Schlitz
- 7: Auflager
- 8: erste Seitenfläche
- 9: zweite Seitenfläche
- 10: Auflagerfläche
- 11: Vorspannungsmittel
- 12: Krafteinleitungsfläche
- 13: Hebel
- 14: Drehpunkt
- 15: Exzenterfläche
- 16: Hebelgriff
- 17: Gleitfläche
- 18: Hohlraum
- 19: Schraube
- 20, 21: Auflagerteil
- 22: Hebeloberfläche
- 23: Führungsschienenoberfläche
- 24: Schraube Hebel
- 25: Linie Einbringung Schraube 19
- 26: Linie Einbringung Schraube 24
- 27: Behältnis

Figur 1 zeigt eine mögliche Anwendung einer Ausführungsform der erfindungsgemäßen Vorrichtung. Die Figur 1 zeigt eine mögliche Anwendung dieser Ausführungsform der erfindungsgemäßen Vorrichtung in Kombination mit einem Tragegestell 3, wobei auch andere Anwendungen der erfindungsgemäßen Vorrichtung denkbar sind. Es sind in Figur 1 zur Wahrung der Übersichtlichkeit lediglich die wesentlichen Elemente mit einem Bezugszeichen gekennzeichnet, wobei auf die weiteren Figuren verwiesen wird, welche weiteren Figuren die erfindungsgemäße Vorrichtung detaillierter darstellen.

In der Frontalansicht des Tragegestells 3 (in Figur 1 links) sind am Tragegestell 3 ein Anlenkungselement 1 zur Positionierung des Anlenkungspunktes von Schultergurten (in Figur 1 nicht dargestellt) eines Rucksackes (in Figur 1 nicht dargestellt) und ein Anlenkungselement 2 zur Positionierung eines Anlenkungspunktes eines Beckengurtes (in Figur 1 nicht dargestellt) des Rucksackes angeordnet. Ein Schultergurt und ein Beckengurt können allgemein als ein Tragegurt bezeichnet werden.

Es ist ebenso denkbar, dass beide Anlenkungselemente 1, 2 der Positionierung eines einzigen Gurtes wie beispielsweise des Schultergutes oder des Beckengurtes dienen.

In der Seitenansicht des Tragegestells 3 (in Figur 1 rechts) ist lediglich die erfindungsgemäße Vorrichtung 2 zur Positionierung des Beckengurtes des Rucksackes dargestellt.

Der Fachmann kann sohin eine geeignete Anzahl von Vorrichtungen anordnen.

Es erlauben die Anlenkungselemente 1, 2 das Positionieren des Anlenkungspunktes in einer durch jeweils eine Führungsschiene 4 vorgegebenen Positionierungsrichtung 5. Die Führungsschienen 4 sind bei der in Figur 1 dargestellten Ausführungsform in dem Tragegestell 3 ausgebildet und durch in dem Tragegestell 3 ausgebildete Schlitze 6 ausgebildet.

Die Figur 2 zeigt eine Draufsicht einer Ausführungsform der erfindungsgemäßen Vorrichtung. Es sind in Figur 2 zur Wahrung der Übersichtlichkeit nur die wesentlichen Elemente mit Bezugszeichen gekennzeichnet.

Die Figur 3 umfasst eine Schnittansicht dieser Ausführungsform im geschlossenen Zustand (Figur 3, Mitte) und im geöffneten Zustand (Figur 3, rechts). Die Figur 3, links zeigt weiters eine Draufsicht und eine Schnittansicht des Vorspannungsmittels 11 mitsamt dem Hebel 13 und dem Hebelgriff 16.

Die Vorrichtung umfasst eine Führungsschiene 4, welche Führungsschiene 4 in Form eines Schlitzes 6 in einem länglichen Teilbereich des Tragegestells 3 ausgebildet ist. Die Längserstreckung des Schlitzes 6 und die Längserstreckung des länglichen Teilbereiches des Tragegestells 3 sind gleichgerichtet, wie dies eindeutig und klar in der Frontalansicht der Figur 2 zu erkennen ist.

Das Tragegestell 3 und somit in weiterer Folge die Führungsschiene 4 können an einem Behälter oder an einem Rucksack angeschlossen sein. Der Fachmann wählt die Freiheitsgrade des Anschlusses des Tragegestells 3 in Bezug auf den zu erzielenden Tragekomfort. Dies ist in Figur 1 dargestellt und oben hinreichend genau beschrieben.

Jeweils ein stufenlos positionierbares Anlenkungselement 1, 2 umfasst ein Auflager 7, welches Auflager 7 die Führungsschiene 4 an einer ersten Seitenfläche 8 der Führungsschiene 4 kontaktiert. Das Auflager 7 ist entlang der ersten Seitenfläche 8 verschiebbar gelagert. Eine Auflagerfläche 10 des Auflagers 7 und die erste Seitenfläche 8 bilden Kontaktflächen aus.

Der Tragegurt (in Figur 2 nicht dargestellt) ist an dem Auflager 7 angelenkt. Durch die Anlenkung des Tragegurtes am Auflager 7 ist der positionierbare Anlenkungspunkt definiert.

Das Auflager 7 erstreckt sich durch den Schlitz 6 der Führungsschiene 4. Wie in den Schnittanschichten zu sehen, erstreckt sich das Auflager 7 durch die Führungsschiene 4 auf beide Seiten der Führungsschiene 4. Zur eindeutigen Darstellung dieses Merkmales sind die Teilbereiche des Auflagers 7 auf den beiden Seiten der Führungsschiene 4 mit dem Bezugszeichen gekennzeichnet.

Das Auflager 7 ist mit einem Vorspannungsmittel 11 gekoppelt, welches Vorspannungsmittel 11 auf der zweiten Seitenfläche 9 eine Krafteinleitungsfläche 12 ausbildet. Das Vorspannungsmittel 11 umfasst einen Hebel 13, welcher Hebel 13 sich von einem Bereich benachbart zu der zweiten Seitenfläche 9 zu einem weiteren Bereich benachbart zu der ersten Seitenfläche 8 erstreckt.

Der Hebel 13 umfasst einen Hebelgriff 16, welcher Hebelgriff 16 benachbart zu der ersten Seitenfläche 8 angeordnet ist. Zur Verdeutlichung der Erstreckung des Hebels 13 von der zweiten Seitenfläche 9 zu der ersten Seitenfläche 8 ist der Hebel 13 auf beiden Seiten der Führungsschiene 4 mit dem Bezugszeichen versehen.

Es ist in Figur 3 die Krafteinleitungsfläche 12 in der Schnittansicht (Figur 3 Mitte) eingetragen, in welcher Schnittansicht die erfindungsgemäße Vorrichtung in einem geschlossenen Zustand dargestellt ist. In dem in der Figur 3, rechts gezeigten geöffneten Zustand kontaktiert das Vorspannungsmittel 11 nicht die zweite Seitenfläche 9, wobei anzuführen ist, dass eine solcher Kontakt grundsätzlich denkbar wäre. Es ist dennoch in Figur 3, rechts die Krafteinleitungsfläche 12 eingetragen, da ein Kontakt zwischen dem Vorspannungsmittel 11 und der zweiten Seitenfläche 9 schon bei einer geringfügigen Verschiebung des Anlenkungselementes 1, 2 auftreten würde.

Durch eine Betätigung des Hebels 13 als das Vorspannungsmittel 11 wird der Abstand zwischen der Auflagerfläche 10 und der Krafteinleitungsfläche 12 verkürzt.

Der Hebel 13 ist in einem zu der zweiten Seitenfläche 9 benachbarten Drehpunkt 14 gelagert, welcher Drehpunkt 14 zu dem Auflager 7 und auch zu der Auflagerfläche 10 unverschieblich gelagert ist. Durch ein Drehen des Hebels 13 wird der Abstand zwischen der Krafteinleitungsfläche 12 und der Auflagerfläche 10 verändert. Der Benutzer benutzt den Hebelgriff 16 um eine Verringerung des erwähnten Abstandes und ein Anpressen der Auflagerfläche 10 an die erste Seitenfläche 8 und/oder der Krafteinleitungsfläche 12 an die zweite Seitenfläche 9 zu bewerkstelligen.

Der Hebel 13 erstreckt sich von dem Drehpunkt 14 auf die andere Seite der Führungsschiene 4.

Zur Positionierung des an dem Auflager 7 angeschlossenen Tragegurtes (in Figur 3 nicht dargestellt) ist das Auflager 7 in eine durch die Führungsschiene 4 vorgegebene Positionierungsrichtung 5 verschiebbar. Das Auflager 7 ist insbesondere an einer beliebigen Position entlang der Führungsschiene 4 befestigbar, da die Seitenflächen 8, 9 und die Auflagerfläche 10 und die Krafteinleitungsfläche 12 keine vorgegebenen Positionen wie beispielsweise eine Ausnehmung und einen Vorsprung umfassen.

Die Figur 3, Mitte zeigt die erfindungsgemäße Vorrichtung im fixierten Zustand, welcher Zustand durch die Herstellung des unten beschriebenen Haftverbundes und/oder Reibungsverbundes zwischen dem Anlenkungselement 1, 2 und der Führungsschiene 4 erreicht wird. Zum Verschieben des Anlenkungselementes 1, 2 bewegt der Benutzer den Hebel 13 von der in Figur 3, Mitte gezeigten geschlossenen Position in die in Figur 3, rechts gezeigten geöffneten Position, wodurch der Abstand zwischen der Krafteinleitungsfläche 12 und dem Auflager 7 vergrößert wird und unter Aufhebung der Haftreibung und/oder des Formschlusses das Anlenkungselement 1, 2 freigegeben wird.

Die Seitenflächen 8,9 und/oder die Auflagerfläche 10 und/oder die Krafteinleitungsfläche 12 sind zumindest im undeformierten Zustand als glatte Flächen ausgebildet.

Es können die erste Seitenfläche 8 und die Auflagerfläche 10 als Kontaktflächen zwischen der Führungsschiene 4 und dem Auflager 7 aus einem Werkstoff ausgebildet sein, sodass bei einem Kontakt der ersten Seitenfläche 8 und der Auflagerfläche 10 ein hoher Reibungskoeffizient an den Kontaktflächen wirkt. Es kann beispielsweise die erste Seitenfläche 8 aus einem Metall oder Carbon mit einer im Wesentlichen glatten Oberfläche hergestellt sein, während die Auflagerfläche 10 einen Gummi umfasst. Nach dem Stand der Technik weist eine Oberfläche aus Gummi bei einem Kontakt mit einer weiteren Oberfläche einen hohen Reibungskoeffizienten auf. Es wird sohin ein Haftverbund zwischen der Auflagerfläche 10 und der ersten Seitenfläche 8 hergestellt.

Alternativ oder ergänzend hierzu können die zweite Seitenfläche 9 und die Krafteinleitungsfläche 12 aus einem Werkstoff ausgebildet sein, sodass bei einem Kontakt der zweiten Seitenfläche 9 und der Krafteinleitungsfläche 12 ein hoher Reibungskoeffizient an den Kontaktflächen wirkt. Es kann beispielsweise die zweite Seitenfläche 9 aus einem Metall oder Carbon mit einer im Wesentlichen glatten Oberfläche hergestellt sein, während die Krafteinleitungsfläche 12 einen Gummi umfasst. Nach dem Stand der Technik weist eine Oberfläche aus Gummi bei einem Kontakt mit einer weiteren Oberfläche einen hohen Reibungskoeffizienten auf. Es wird sohin ein Haftverbund zwischen der Krafteinleitungsfläche 12 und der zweiten Seitenfläche 9 hergestellt.

Das Anlenkungselement 1, 2 ist unter anderem wegen der glatten Flächen 8, 9, 10, 12 beliebig an der Führungsschiene 4 positionierbar.

Durch die Betätigung und durch die drehende Bewegung des Hebels 13 um den Drehpunkt 14 von der in Figur 3, rechts gezeigten offenen Stellung in die in Figur 3, Mitte gezeigte geschlossene Stellung wird der Abstand zwischen der Auflagerfläche 10 und der Krafteinleitungsfläche 12 verringert und in Abhängigkeit der Verringerung des Abstandes zwischen der Auflagerfläche 10 und der Krafteinleitungsfläche 12 eine zwischen der Auflagerfläche 10 und der ersten Seitenfläche 8 sowie der Krafteinleitungsfläche 12 und der zweiten Seitenfläche 9 wirkenden Kraft erzeugt. Die erzeugte Kraft wirkt als Normalkraft auf die Seitenflächen 8, 9, wodurch ein Haftverbund zwischen der Auflagerfläche 10 und der ersten Seitenfläche 8 sowie der Krafteinleitungsfläche 12 und der zweiten Seitenfläche 9 hergestellt wird. Der Fachmann erkennt, dass der Haftverbund stark von den Reibungseigenschaften zwischen der Auflagerfläche 10 und der ersten Seitenfläche 8 sowie der Krafteinleitungsfläche 12 und der zweiten Seitenfläche 9 abhängt.

Die in Figur 3 dargestellte Ausführungsform der erfindungsgemäßen Vorrichtung kann auch so ausgebildet sein, dass die erste Seitenfläche 8 und die zweite Seitenfläche 9 als unebene Flächen ausgebildet sind. Die Seitenflächen 8, 9 können Ausnehmungen und/oder Vorsprünge umfassen. Die Ausnehmungen können beispielsweise durch das lokale Wegnehmen von Material ausgebildet werden, während die Vorsprünge durch das lokale Auftragen von Material hergestellt werden. Die Seitenflächen 8, 9 können sohin als rauhe Flächen ausgebildet sein.

Es können weiters die Auflagerfläche 10 und/oder die Krafteinleitungsfläche 12 aus einem deformierbaren Werkstoff wie beispielsweise Gummi hergestellt sein. Beim Inkontaktbringen und Aufeinanderpressen der Flächen 8, 9, 10, 12 werden die Auflagerfläche 10 und/oder die Krafteinleitungsfläche 12 deformiert und so ein Formschluss zwischen den betroffenen Flächen 8, 9, 10, 12 hergestellt.

Das Auflager 7 und somit das Anlenkungselement 1, 2 ist entlang der Führungsschiene 4 beliebig positionierbar, da die Deformation und somit der Formschluss der betroffenen Flächen 8, 9, 10, 12 erst beim Positionieren der erfindungsgemäßen Vorrichtung erfolgt. Bei elastischen Werkstoffeigenschaften gehen diese aufgebrachten Deformationen zurück, sodass das Auflager 7 neu positionierbar ist.

Durch das Anpressen der Auflagerfläche 10 an die unebene erste Seitenfläche 8 sowie das Anpressen der Krafteinleitungsfläche 12 an die unebene zweite Seitenfläche 9 wird unter Deformation der Auflagerfläche 10 und der Krafteinleitungsfläche 12 ein Formschluss zwischen den Seitenflächen 8,9 und der Auflagerfläche 10 und der Krafteinleitungsfläche 12 geschaffen.

Bei den in Figur 3 gezeigten Ausführungsformen erstreckt sich der Hebel 13 durch die Führungsschiene 4. Die Führungsschiene 4 umfasst hierzu zwei beabstandete Gleitflächen 17, auf welchen Gleitflächen 17 die Auflagerfläche 10 gleitet. Es erstreckt sich zwischen den Gleitflächen 17 ein Hohlraum 18, durch welchen Hohlraum 18 sich das Auflager 7 erstreckt, sodass das Auflager 7 in der Positionsrichtung 5 beweglich geführt ist.

Bei der in Figur 3 gezeigten Ausführungsform wird das Auflager 7 aus zwei Auflagerteilen 20, 21 gebildet, wobei ein Auflagerteil 20 im Wesentlichen benachbart zu der ersten Seitenfläche 8 und ein weiterer Auflagerteil 21 im Wesentlichen benachbart zu der zweiten Seitenfläche 9 angeordnet ist. Eine Schraube 19 verbindet die Auflagerteile 20, 21.

Die Ausbildung des Hebels 13 als ein sich durch die Führungsschiene 4 erstreckendes Element hat den Vorteil, dass jene Höhenerstreckung, welche Höhenerstreckung ohnehin von der Dicke der Führungsschiene 4 und durch die Auflagerhöhe des Auflagers 7 eingenommen wird, auch für den Hebel 13 verwendet wird. Nachdem hierdurch die erforderliche Höhenerstreckung minimiert wird, kann sich die erfindungsgemäße Vorrichtung durch eine geringe Bauteilhöhe auszeichnen. Letzteres erfolgt bei einer gleichzeitigen Maximierung der Hebellänge 13.

Die Anordnung eines Hebelgriffes 16 an dem Hebel 13, sodass der Hebelgriff 16 benachbart zu der ersten Seitenfläche 8 angeordnet ist, ergibt sich aus der oben beschriebenen vorteilhaften Ausbildung des Hebels 13. Weiters wird hierdurch erreicht, dass der Hebel 13 leicht zugänglich ist.

Es ist der Hebel 13 seitlich zu der Führungsschiene 4 angeordnet. Es kontaktiert eine Hebeloberfläche 22 eine Führungsschienenoberfläche 23, wodurch eine Führungskontaktfläche ausgebildet wird. Eine Bewegung des Hebels 13, welche Bewegung des Hebels 13 auch eine Relativbewegung zwischen der Hebeloberfläche 22 und der Führungsschienenoberfläche 23 ist, wird durch die an der Führungskontaktfläche stattfindende Reibung charakterisiert. Der Fachmann kann die Führungskontaktfläche als eine Kontaktfläche mit einer hohen Reibung ausbilden, sodass ein unbeabsichtigtes Bewegen des Hebels 13 von der geschlossenen Stellung (siehe Figur 3, Mitte) in die offene Stellung (siehe Figur 3, rechts) unterbunden ist.

Die in Figur 3 gezeigte Ausführungsform weist unterschiedliche Seitenflächen 8, 9 auf. Die Seitenflächen 8, 9 sind als die an den gegenüberliegenden Seiten der Führungsschiene 4 angeordneten Seitenflächen definiert. Durch ein Betätigen des Hebels 13 und der hierdurch erreichten Verkürzung des Abstandes zwischen der Krafteinleitungsfläche 12 und der Auflagerfläche 10 wird die Führungsschiene 4 zwischen der Krafteinleitungsfläche 12 und der Auflagerfläche 10 geklemmt. Die Klemmkräfte wirken in eine entgegengesetzte Richtung.

Die Krafteinleitungsfläche 12 ist als eine Exzenterfläche 15 ausgebildet, welche Exzenterfläche 15 einen derart variierenden Abstand zu dem Drehpunkt 14 aufweist, sodass bei einer fortschreitenden Drehbewegung des Hebels 13 von der in Figur 3, rechts gezeigten offenen Stellung des Hebels 13 zu der in Figur 3, Mitte gezeigten geschlossenen Stellung des Hebels 13 der Abstand zwischen der Krafteinleitungsfläche 12 und der Auflagerfläche 10 anfangs fortschreitend reduziert und abschließend erweitert wird. Das Maß der Reduzierung des Abstandes ist größer als das Maß der abschließenden Erweiterung des Abstandes. Die abschließende Erweiterung hat lediglich den Sinn, dass der Hebel 13 beim Öffnen gegen einen Öffnungswiderstand zu bewegen ist. Dieser Öffnungswiderstand wird - im umgekehrten Sinn - beim Schließen des Hebels 13 - durch die abschließende Erweiterung des Hebels 13 geschaffen. Dieser hier beschriebene Mechanismus ist nach dem Stand der Technik grundsätzlich bekannt und bedarf keiner weiteren Erläuterung.

Die Figur 4 und die Figur 5 zeigen eine weitere Ausfuhrungsform der erfindungsgemäßen Vorrichtung. Die in Figur 4 und Figur 5 gezeigte Ausführungsform ist ähnlich zu der in Figur 3 dargestellten Ausführungsform, wobei die im Folgenden beschriebenen Unterschiede zur Positionierung des Anlenkungselementes 1, 2 an der Führungsschiene 4 auszumachen sind.

Die Figur 4 zeigt eine Ansicht auf die Führungsschiene 4 und das auf der Führungsschiene 4 positionierte Anlenkungselement 1, 2. Zur Wahrung der Übersichtlichkeit sind in Figur 4 nur die wesentlichen Elemente der erfindungsgemäßen Vorrichtung gekennzeichnet.

Die Figur 5 umfasst eine Schnittdarstellung der hier diskutierten Ausführungsform in der geschlossenen Stellung (Figur 5, Mitte) und in der geöffneten Stellung (Figur 5, rechts). Weiters umfasst die Figur 5 eine Draufsicht und eine Schnittansicht des Vorspannungsmittels 11 mitsamt dem Hebel 13 und dem Hebelgriff 16.

Die Führungsschiene 4 kann einen Teil des Tragegestells 3 eines Rucksackes - wie in Figur 1 dargestellt - ausbilden.

Die in Figur 4 und 5 dargestellte Vorrichtung umfasst ein Anlenkungselement 1, 2 mit den im Folgenden beschriebenen Elementen, sodass das Anlenkungselement 1, 2 entlang der Führungsschiene 4 in eine Positionierungsrichtung 5 verstellbar positionierbar ist. Zur Stützung der weiteren Diskussion werden eine erste Seitenfläche 8 und eine zweite Seitenfläche 9 der Führungsschiene 4 definiert.

Die Führungsschiene 4 umfasst zwei beabstandete Gleitflächen 17, welche Gleitflächen 17 einen Schlitz 6 ausbilden.

Das Anlenkungselement 1, 2 umfasst ein Auflager 7 mit einer Auflagerfläche 10. Das Auflager 7 kontaktiert mit seiner Auflagerfläche 10 eine erste Seitenfläche 8 der Führungsschiene 4. Das Auflager 7 erstreckt sich über den Schlitz 6 durch die Führungsschiene 4.

Es ist an dem Auflager 7 ein Vorspannungsmittel 11 angeordnet, welches Vorspannungsmittel 11 sich von dem Auflager 7 zu einer zweiten Seitenfläche 9 der Führungsschiene 4 erstreckt und auf der zweiten Seitenfläche 9 eine Krafteinleitungsfläche 12 ausbildet. Das Auflager 7 erstreckt sich zu dieser Anordnung des Vorspannungsmittels 11 von der ersten Seitenfläche 8 auf die zweite Seitenfläche 9 durch den Schlitz 6 der Führungsschiene 4 hindurch.

Das Vorspannungsmittel 11 kann einen Hebel 13 umfassen, welcher Hebel 13 in einem zu der zweiten Seitenfläche 9 benachbarten Drehpunkt 14 gelagert ist. Der Hebel 13 umfasst einen Hebelgriff 16, welcher Hebelgriff 16 in einem zu der ersten Seitenfläche 8 benachbarten Bereich angeordnet ist.

Bei einer Betätigung des Vorspannungsmittels 11, im Besonderen des Hebels 13 wird ein Abstand zwischen der Auflagerfläche 10 und der Krafteinleitungsfläche 12 verkürzt. Die Krafteinleitungsfläche 12 ist als eine Exzenterfläche 15 ausgebildet. Es sind die strukturellen Merkmale und funktionellen Merkmale der Exzenterfläche 15 in der obigen Beschreibung zu Figur 3 offenbart.

Die Exzenterfläche 15 umfasst zusätzlich zu den oben beschriebenen Merkmalen Vorsprünge. Die Vorsprünge erstrecken sich parallel zu der durch den Drehpunkt 14 verlaufenden Drehachse des Hebels 13. Die Vorsprünge erstrecken sich in einem rechten Winkel zu der Positionierungsrichtung 5. Die zweite Seitenfläche 9 umfasst Ausnehmungen, in welche Ausnehmungen die Vorsprünge unter einer Betätigung des Vorspannungsmittels 11 einbringbar sind. Die Ausnehmungen erstrecken sich als Rillen in einem rechten Winkel zu der Positionierungsrichtung 5. Es wird sohin ein Formschluss zwischen den Vorsprüngen und den Ausnehmungen hergestellt.

Bei der in Figur 4 und Figur 5 dargestellten Ausführungsform sind die Exzenterfläche 15 mitsamt den Vorsprüngen und die zweite Seitenfläche 9 aus einem starren Werkstoff hergestellt, wobei der Begriff "starr" im Sinne von keiner Deformation bei einer üblichen Verwendung der erfindungsgemäßen Vorrichtung zu verstehen ist.

In Ergänzung zu dem Formschluss zwischen der Krafteinleitungsfläche 12 und der zweiten Seitenfläche 9 kann ein Haftverbund zwischen der Auflagerfläche 10 und der ersten Seitenfläche 8 hergestellt werden.

Es erstreckt sich der Hebel 13 von dem Drehpunkt 14, welcher Drehpunkt 14 benachbart zu der zweiten Seitenfläche 9 angeordnet ist, in einem Bereich, welcher Bereich benachbart zu der ersten Seitenfläche 8 angeordnet ist. Diese Anordnung des Hebels 13 erlaubt die Ausbildung des Anlenkungselementes 1, 2 mit einer geringen Bauteilhöhe.

Figur 6 und Figur 7 zeigen eine Ausführungsform, welche Ausführungsform zu der in Figur 4 und Figur 5 dargestellten Ausführungsform ähnlich ist, wobei der folgende Unterschied auszumachen ist.

Es sind die zweite Seitenfläche 9 und die Krafteinleitungsfläche 12 aus einem deformierbaren Werkstoff hergestellt. Diese Flächen können beispielsweise aus einem Gummi hergestellt sein. Es kann hierzu eine Gummierung auf die betreffenden Elemente aufgebracht sein.

Die auf der Krafteinleitungsfläche 12 angeordneten Vorsprünge sind zum leichteren Einbringen in die auf der zweiten Seitenfläche 9 angeordneten Ausnehmungen deformierbar.

Weiters wird durch das Inkontaktbringen dieser Flächen 9, 12 in Abhängigkeit der über die Betätigung des Vorspannungsmittels 11 hergestellten Anpresskraft ein Haftverbund hergestellt. Die Ausbildung dieser Flächen 9, 12 ist insofern vorteilhaft, als dass kontaktierende Gummiflächen einen hohen Reibungswert aufweisen. Die Herstellung des Haftverbundes wird auch dadurch begünstigt, dass die erwähnten Flächen 9, 12 beim Anpressen dieser Flächen 9, 12 deformierbar sind, wodurch die Krafteinleitungsfläche 12 vergrößert werden kann.

Ergänzend zu dem Formschluss und dem Haftverbund zwischen der Krafteinleitungsfläche 12 und der zweiten Seitenfläche 9 kann auch ein Haftverbund zwischen der Auflagerfläche 10 und der ersten Seitenfläche 8 hergestellt werden.

Figur 8 zeigt eine Explosionszeichnung einer Ausführungsform des Anlenkungselementes 1, 2. Die prinzipielle Anordnung des Anlenkungselementes 1, 2 ist unabhängig von der Ausbildung des Ausbildungselementes 1, 2 in Figur 1 dargestellt und in der dazugehörenden Figurenbeschreibung erläutert.

Das Vorspannungsmittel 11 umfasst das Auflager 7. Das Auflager 7 umfasst eine Auflagerfläche 10 zum Andrücken des Auflagers 7 an die erste Seitenfläche 8 (in Figur 8 nicht dargestellt). Das Auflager 7, der Auflagerteil 20 und die Auflagerfläche 10 sind im Wesentlichen jene Elemente des Anlenkungselementes 1, 2, welche Elemente in einem Bereich benachbart der ersten Seitenfläche 8 angeordnet sind und auf die erste Seitenfläche 8 wirken.

Auf der anderen Seite der Führungsschiene 4, nämlich in einem Bereich benachbart zu der zweiten Seitenfläche 9 (in Figur 8 nicht dargestellt) ist der Hebel 13 als der wesentliche Teil des Vorspannungsmittels 11 angeordnet. Der Hebel 13 ist an dem Auflager 7, insbesondere dem Auflagerteil 21 mittels der Schrauben 24 angelenkt. Die Schrauben 24 bilden jene Achse aus, um welche Achse der Hebel 13 betätigbar ist. Die Auflagerfläche 10 umfasst schlitzförmige Ausnehmungen, welche Ausnehmungen eine Betätigung des Hebels 13 zulassen.

Es sind der Auflagerteil 20 und der Auflagerteil 21 mittels der Schraube 19 verbunden.

Es ist in der Figur 8 die Einbringungsrichtung der Schraube 19 durch die Linie 25 dargestellt. Die Einbringungsrichtung der Schraube 24 ist durch die Linie 26 dargestellt.

Der Hebel 13 umfasst eine Krafteinleitungsfläche 12 zum Anpressen des Hebels 13 an die zweite Seitenfläche 9.

Die Figur 9 zeigt eine weitere Anwendungsmöglichkeit der erfindungsgemäßen Vorrichtung zum verstellbaren Anordnen einer Anlenkposition eines Tragegurtes an einem Behältnis 27, welches Behältnis 27 an einem Rücken eines Benutzers getragen werden kann.

Die erfindungsgemäße Vorrichtung umfasst eine Führungsschiene 3 und ein stufenlos positionierbares Anlenkungselement 1, 2.

Die Anlenkungselemente 1, 2 umfassen jeweils ein entlang der Führungsschiene 4 verschiebbares, auf einer ersten Seitenfläche 8 der Führungsschiene 4 geführtes Auflager 7, wobei eine Auflagerfläche 10 des Auflagers 7 mit der ersten Seitenfläche 8 der Führungsschiene 4 Kontaktflächen ausbildet. Es ist bei der in Figur 9 gezeigten Anwendungsform das Behältnis 27 an dem Auflager 7 mittels Stoffschlaufen angelenkt. Der Fachmann kann hier auch zu den Stoffschlaufen unterschiedliche Anlekungsmittel vorsehen.

Die Anlenkungselemente 1,2 umfassen weiters ein an dem Auflager 7 angeordnetes Vorspannungsmittel 11, welches Vorspannungsmittel 11 sich von dem Auflager 7 zu einer zweiten Seitenfläche 9 der Führungsschiene 4 erstreckt und auf der zweiten Seitenfläche 9 eine Krafteinleitungsfläche 12 ausbildet. Bei einer Betätigung des Vorspannungsmittels 11 wird ein Abstand zwischen der Auflagerfläche 10 und der Krafteinleitungsfläche 12 verkürzt. Das Vorspannmittel 11 kann zur Verkürzung des erwähnten Abstandes einen Hebel 13 umfassen, welcher in Figur 9 nicht dargestellt ist.

Die Führungsschiene 4 ist über das Anlenkungselement 1, 2 an dem Behältnis 27 angeordnet. Die Führungsschiene 4 bildet das Traggestell 3 aus, an welchem Traggestell die Traggurte angelenkt sind. Die Tragegurte sind in Figur 9 nicht dargestellt.

Eine Ausführungsform der in Figur 9 dargestellten Anwendungsform kann sich dadurch auszeichnen, dass
die Auflagerfläche 10 unter Herstellung eines zwischen der Auflagerfläche 10 und der ersten Seitenfläche 8 wirkenden Haftverbundes gegen die erste Seitenfläche 8 durch eine Betätigung des Vorspannungsmittels 11 drückbar ist oder
unter Deformierung der Auflagerfläche 10 und/oder der ersten Seitenfläche 8 und Herstellung eines zwischen der ersten Seitenfläche und der Auflagerfläche 10 wirkenden Formschlusses die Auflagerfläche 10 unter einer Betätigung des Vorspannungsmittels 11 gegen die erste Seitenfläche 8 drückbar ist. Weiters wird die Krafteinleitungsfläche 12 gegen die zweite Seitenfläche 9 gedrückt.

Eine weitere Ausführungsform kann sich dadurch auszeichnen, dass
die Krafteinleitungsfläche 12 unter Herstellung einer zwischen der Krafteinleitungsfläche 12 und der zweiten Seitenfläche 9 wirkenden Haftreibung unter Betätigung des Vorspannungsmittels 11 drückbar ist und/oder
unter Deformation der Krafteinleitungsfläche 12 und/oder der zweiten Seitenfläche 3 und Herstellung eines zwischen der zweiten Seitenfläche 9 und der Krafteinleitungsfläche 12 wirkenden Formschlusses die Krafteinleitungsfläche 12 unter Betätigung des Vorspannungsmittels 11 gegen die zweite Seitenfläche 3 drückbar ist. Weiters wird die Auflagerfläche 10 des Auflagers 7 gegen die erste Seitenfläche 9 gedrückt.

Eine weitere Ausführungsform kann umfassen, dass die erste Seitenfläche 8 Ausnehmungen und die Auflagerfläche 10 Vorsprünge aufweist oder die zweite Seitenfläche 9 Ausnehmungen und die Krafteinleitungsfläche 12 Vorsprünge aufweist. Der Fachmann kann dies auch kombinieren und gegebenenfalls umgekehrt ausbilden, wobei stets die Ausnehmungen und Vorsprünge zur Herstellung eines Formschlusses in Eingriff bringbar sind. In vorteilhafter Weise erstreckt sich der Hebel 13 durch die Führungsschiene 4 hindurch, sodass ein in Figur 9 nicht dargestellter Hebelgriff 16 des Hebels 13 benachbart zu der ersten Seitenfläche 8 angeordnet ist.

## Patentansprüche

1. Vorrichtung zum verstellbaren Anordnen einer Anlenkposition eines Tragegurtes an einem Behältnis (27), welches Behältnis (27) an einem Rücken eines Benutzers getragen werden kann, umfassend
- eine Führungsschiene (4), welche Führungsschiene (4) an dem Behältnis angeordnet ist,
- ein Anlenkungselement (1, 2) mit
einem entlang der Führungsschiene (4) verschiebbaren, auf einer ersten Seitenfläche (8) der Führungsschiene (4) geführten Auflager (7), an welchem Auflager (7) der Tragegurt oder das Behältnis (27) angelenkt ist,
wobei eine Auflagerfläche (10) des Auflagers (7) mit der ersten Seitenfläche (8) der Führungsschiene (4) eine Kontaktfläche ausbildet,
einem an dem Auflager (7) angeordneten Vorspannungsmittel (11), welches Vorspannungsmittel (11) sich von dem Auflager (7) zu einer zweiten Seitenfläche (9) der Führungsschiene (4) erstreckt und auf der zweiten Seitenfläche (9) eine Krafteinleitungsfläche (12) ausbildet,
wobei bei einer Betätigung des Vorspannungsmittels (11) ein Abstand zwischen der Auflagerfläche (10) und der Krafteinleitungsfläche (12) verkürzt wird,
wobei das Vorspannungsmittel (11) einen Hebel (13) umfasst,
welcher Hebel (13) in einem zu der zweiten Seitenfläche (9) benachbarten Drehpunkt (14) gelagert ist und
welcher Drehpunkt (14) zu dem Auflager (7) unverschieblich gelagert ist,
wobei die erste Seitenfläche (8) Ausnehmungen und die Auflagerfläche (10) Vorsprünge aufweist und/oder die zweite Seitenfläche (9) Ausnehmungen und die Krafteinleitungsfläche (12) Vorsprünge aufweist,
welche Ausnehmungen und Vorsprünge zur Herstellung eines Formschlusses in Eingriff bringbar sind,
**dadurch gekennzeichnet, dass**
der Hebel (13) sich durch die Führungsschiene (4) hindurch erstreckt und ein Hebelgriff (16) des Hebels (13) benachbart zu der ersten Seitenfläche (8) angeordnet ist.

2. Vorrichtung zum verstellbaren Anordnen einer Anlenkposition eines Tragegurtes an einem Behältnis (27), welches Behältnis (27) an einem Rücken eines Benutzers getragen werden kann, umfassend
- eine Führungsschiene (4), welche Führungsschiene (4) an dem Behältnis angeordnet ist,
- ein Anlenkungselement (1, 2) mit
einem entlang der Führungsschiene (4) verschiebbaren, auf einer ersten Seitenfläche (8) der Führungsschiene (4) geführten Auflager (7), an welchem Auflager (7) der Tragegurt oder das Behältnis (27) angelenkt ist,
wobei eine Auflagerfläche (10) des Auflagers (7) mit der ersten Seitenfläche (8) der Führungsschiene (4) eine Kontaktfläche ausbildet,
einem an dem Auflager (7) angeordneten Vorspannungsmittel (11), welches Vorspannungsmittel (11) sich von dem Auflager (7) zu einer zweiten Seitenfläche (9) der Führungsschiene (4) erstreckt und auf der zweiten Seitenfläche (9) eine Krafteinleitungsfläche (12) ausbildet,
wobei bei einer Betätigung des Vorspannungsmittels (11) ein Abstand zwischen der Auflagerfläche (10) und der Krafteinleitungsfläche (12) verkürzt wird,
wobei das Vorspannungsmittel (11) einen Hebel (13) umfasst,
welcher Hebel (13) in einem zu der zweiten Seitenfläche (9) benachbarten Drehpunkt (14) gelagert ist und
welcher Drehpunkt (14) zu dem Auflager (7) unverschieblich gelagert ist,
wobei die erste Seitenfläche (8) Vorsprünge und die Auflagerfläche (10) Ausnehmungen aufweist und/oder die zweite Seitenfläche (9) Vorsprünge und die Krafteinleitungsfläche (12) Ausnehmungen aufweist,
welche Ausnehmungen und Vorsprünge zur Herstellung eines Formschlusses in Eingriff bringbar sind,
**dadurch gekennzeichnet, dass**
der Hebel (13) sich durch die Führungsschiene (4) hindurch erstreckt und ein Hebelgriff (16) des Hebels (13) benachbart zu der ersten Seitenfläche (8) angeordnet ist.

3. Vorrichtung nach einem der Ansprüche 1 bis 2, **dadurch gekennzeichnet, dass**
der Hebel (13) seitlich zu der Führungsschiene (4) angeordnet ist und der Hebel (13) durch eine Führungskontaktfläche zwischen einer Hebeloberfläche (22) des Hebels (13) und einer Führungsschienenoberfläche (23) der Führungsschiene (4) geführt ist.

4. Vorrichtung nach einem der Ansprüche 1 bis 3, **dadurch gekennzeichnet, dass**
die erste Seitenfläche (8) und die zweite Seitenfläche (9) ident oder unterschiedlich sind.

5. Vorrichtung nach einem der Ansprüche 1 bis 4, **dadurch gekennzeichnet, dass**
die Krafteinleitungsfläche (12) durch eine Exzenterfläche (15) gebildet wird.

6. Vorrichtung nach einem der Ansprüche 1 bis 5, **dadurch gekennzeichnet, dass**
die Führungsschiene (4) Teil einer Rahmenkonstruktion zum Stützen des Behältnisses ist.

7. Vorrichtung nach Anspruch 6, **dadurch gekennzeichnet, dass**
die Rahmenkonstruktion sich zwischen den Anlenkungspunkten der Schultergurte und/oder zwischen zumindest einem Auflagerpunkt eines Schultergurtes und eines Beckengurtes erstreckt.

8. Vorrichtung nach Anspruch 6 bis 7, **dadurch gekennzeichnet, dass**
an dem Auflager (7) zumindest ein Schultergurt angelenkt ist.

9. Vorrichtung nach Anspruch 6 bis 8, **dadurch gekennzeichnet, dass**
an dem Auflager (7) zumindest ein Beckengurt angelenkt ist.

## Claims

1. A device for adjustably arranging a hinging position of a carrying strap on a container (27), which container (27) can be carried on a user's back, comprising
- a guide rail (4), which guide rail (4) is arranged on the container,
- a hinging element (1, 2) having
a support (7) slidable along the guide rail (4), guided on a first side surface (8) of the guide rail (4), to which support (7) the carrying strap or the container (27) is hinged,
wherein a support surface (10) of the support (7) forms a contact surface with the first side face (8) of the guide rail (4),
biasing means (11) arranged on the support (7), which biasing means (11) extend from the support (7) to a second side surface (9) of the guide rail (4) and form a force introduction surface (12) on said second side surface (9),
wherein, when the biasing means (11) are operated, a distance between the support surface (10) and the force introduction surface (12) is shortened,
wherein the biasing means (11) comprise a lever (13),
which lever (13) is supported in a pivot (14) adjacent to the second side surface (9) and
which pivot (14) is non-slidably supported with respect to the support (7),
wherein the first side surface (8) has recesses and the support surface (10) has protrusions and/or the second side surface (9) has recesses and the force introduction surface (12) has protrusions, which recesses and protrusions can be engaged to create a tight fit,
**characterised in that**
the lever (13) extends through the guide rail (4) and a lever handle (16) of the lever (13) is arranged adjacent to the first side surface (8).

2. The device for adjustably arranging a hinging position of a carrying strap on a container (27), which container (27) can be carried on a user's back, comprising
- a guide rail (4), which guide rail (4) is arranged on the container,
- a hinging element (1, 2) having
a support (7) slidable along the guide rail (4), guided on a first side surface (8) of the guide rail (4), to which support (7) the carrying strap or the container (27) is hinged,
wherein a support surface (10) of the support (7) forms a contact surface with the first side surface (8) of the guide rail (4),
biasing means (11) arranged on the support (7), which biasing means (11) extend from the support (7) to a second side surface (9) of the guide rail (4) and form a force introduction surface (12) on said second side face (9),
wherein, when the biasing means (11) are operated, a distance between the support surface (10) and the force introduction surface (12) is shortened,
wherein the biasing means (11) comprise a lever (13),
which lever (13) is supported in a pivot (14) adjacent to the second side surface (9) and which pivot (14) is non-slidably supported with respect to the support (7),
wherein the first side surface (8) has protrusions and the support face (10) has recesses and/or the second side surface (9) has protrusions and the force introduction face (12) has recesses, which recesses and protrusions can be engaged to create a tight fit,
**characterised in that**
the lever (13) extends through the guide rail (4) and a lever handle (16) of the lever (13) is arranged adjacent to the first side surface (8).

3. The device of any one of claims 1 and 2, **characterised in that**
the lever (13) is arranged laterally from the guide rail (4) and the lever (13) is guided through a guide contact surface between a lever surface (22) of the lever (13) and a guide rail surface (23) of the guide rail (4).

4. The device any one of claims 1 to 3, **characterised in that**
the first side surface (8) and the second side surface (9) are identical or different.

5. The device any one of claims 1 to 4, **characterised in that**
the force introduction surface (12) is formed by a cam surface (15).

6. The device any one of claims 1 to 5, **characterised in that**
the guide rail (4) is part of a frame construction for sustaining the container.

7. The device of claim 6, **characterised in that**
the frame construction extends between the hinging points of the shoulder straps and/or between at least one support point of a shoulder strap and a pelvic strap.

8. The device any one of claims 6 and 7, **characterised in that**
at least one shoulder strap is hinged to the support (7).

9. The device any one of claims 6 to 8, **characterised in that**
at least one pelvic strap is hinged to the support (7).

## Revendications

1. Dispositif pour agencer de manière réglable une position d'articulation d'une sangle de transport sur un récipient (27), lequel récipient (27) peut être porté sur le dos d'un utilisateur, comprenant
- un rail de guidage (4), lequel rail de guidage (4) est disposé sur le récipient,
- un élément d'articulation (1, 2) avec
un appui (7) déplaçable le long du rail de guidage (4) et guidé sur une première surface latérale (8) du rail de guidage (4), auquel appui (7) est articulée la sangle de transport ou le récipient (27), une surface d'appui (10) d'appui (7) formant une surface de contact avec la première surface latérale (8) du rail de guidage (4),
un moyen de précontrainte (11) disposé sur l'appui (7), lequel moyen de précontrainte (11) s'étend de l'appui (7) à une deuxième surface latérale (9) du rail de guidage (4) et forme une surface d'introduction de force (12) sur la deuxième surface latérale (9),
une distance entre la surface d'appui (10) et la surface d'introduction de force (12) étant raccourcie lors d'un actionnement du moyen de précontrainte (11),
le moyen de précontrainte (11) comprenant un levier (13),
lequel levier (13) étant logé dans un point de rotation (14) adjacent à la deuxième surface latérale (9) et
lequel point de rotation (14) étant logé de manière immobile par rapport à l'appui (7),
la première surface latérale (8) présentant des évidements et la surface d'appui (10) présentant des épaulements et/ou la deuxième surface latérale (9) présentant des évidements et la surface d'introduction de force (12) présentant des épaulements,
lesquels évidements et épaulements peuvent être mis en prise pour réaliser une liaison par complémentarité de forme,
**caractérisée en ce que**
le levier (13) s'étend à travers le rail de guidage (4) et une poignée de levier (16) du levier (13) est disposée de manière adjacente à la première surface latérale (8).

2. Dispositif pour agencer de manière ajustable une position d'articulation d'une sangle de transport sur un récipient (27), lequel récipient (27) peut être porté sur le dos d'un utilisateur, comprenant
- un rail de guidage (4), lequel rail de guidage (4) est disposé sur le récipient,
- un élément d'articulation (1, 2) avec
un appui (7) déplaçable le long du rail de guidage (4) et guidé sur une première surface latérale (8) du rail de guidage (4), auquel appui (7) est articulée la sangle de transport ou le récipient (27), une surface d'appui (10) d'appui (7) formant une surface de contact avec la première surface latérale (8) du rail de guidage (4),
un moyen de précontrainte (11) disposé sur l'appui (7), lequel moyen de précontrainte (11) s'étend de l'appui (7) à une deuxième surface latérale (9) du rail de guidage (4) et forme une surface d'introduction de force (12) sur la deuxième surface latérale (9),
une distance entre la surface d'appui (10) et la surface d'introduction de force (12) étant raccourcie lors d'un actionnement du moyen de précontrainte (11),
le moyen de précontrainte (11) comprenant un levier (13),
lequel levier (13) étant logé dans un point de rotation (14) adjacent à la deuxième surface latérale (9) et
lequel point de rotation (14) étant logé de manière immobile par rapport à l'appui (7),
la première surface latérale (8) présentant des épaulements et la surface d'appui (10) présentant des évidements et/ou la deuxième surface latérale (9) présentant des épaulements et la surface d'introduction de force (12) présentant des évidements ,
lesquels évidements et épaulements peuvent être mis en prise pour réaliser une liaison par complémentarité de forme,
**caractérisée en ce que**
le levier (13) s'étend à travers le rail de guidage (4) et une poignée de levier (16) du levier (13) est disposée de manière adjacente à la première surface latérale (8).

3. Dispositif selon l'une des revendications 1 à 2, **caractérisé en ce que**
le levier (13) est disposé latéralement par rapport au rail de guidage (4) et le levier (13) est guidé par une surface de contact de guidage entre une surface de levier (22) du levier (13) et une surface de rail de guidage (23) du rail de guidage (4).

4. Dispositif selon l'une des revendications 1 à 3, **caractérisé en ce que**
la première surface latérale (8) et la deuxième surface latérale (9) sont identiques ou différentes.

5. Dispositif selon l'une des revendications 1 à 4, **caractérisé en ce que**
la surface d'introduction de force (12) est formée par une surface excentrique (15).

6. Dispositif selon l'une des revendications 1 à 5, **caractérisé en ce que**
le rail de guidage (4) fait partie d'une structure de cadre pour soutenir le récipient.

7. Dispositif selon la revendication 6, **caractérisé en ce que**
la structure de cadre s'étend entre les points d'articulation des sangles d'épaule et/ou entre au moins un point d'appui d'une sangle d'épaule et d'une sangle de bassin.

8. Dispositif selon l'une des revendications 6 à 7, **caractérisé en ce qu'**au moins une sangle d'épaule est articulée au support (7).

9. Dispositif selon l'une des revendications 6 à 8, **caractérisé en ce qu'**au moins une sangle de bassin est articulée au support (7).
